# EUROPÄISCHE PATENTSCHRIFT

(11) **EP 0 052 598 B1**
(45) Veröffentlichungstag und Bekanntmachung des Hinweises auf die Patenterteilung: **29.04.1987**
(21) Anmeldenummer: 81890169.6
(22) Anmeldetag: 19.10.1981
(51) Int. Cl.: B22D 11/128, B22D 11/16, B22D 11/14

(54) **Vorrichtung zum horizontalen Stranggiessen**
Device for horizontal continuous casting
Dispositif de coulée continue horizontale

(30) Priorität: 18.11.1980 AT 5651/80
(43) Veröffentlichungstag der Anmeldung: 26.05.1982
(73) Patentinhaber: BÖHLER AKTIENGESELLSCHAFT, D-40549 Düsseldorf (DE)
(72) Erfinder: Ahrens, Max, Irvine Californien 92715 (US); Haissig, Manfred, Dipl.-Ing., Irvine, CA 92714 (US)
(74) Vertreter: Widtmann, Georg, Dr.

## Beschreibung

Die Erfindung bezieht sich auf eine Vorrichtung zum horizontalen Stranggießen mit fest stehender Gleitkokille, einem oder mehreren, über Gleichstrommotor angetriebenen Greifrollenpaaren, die direkt am Strang angreifen, zum schrittweisen Ausziehen des Stranges aus der Kokille gemäß dem Oberbegriff des Anspruchs 1.

Beim horizontalen Stranggießen von Metallen, insbesondere von höher schmelzenden Legierungen wird der noch nicht vollständig verfestigte Strang aus einer fest stehenden bzw. oszillierend bewegten Kokille abgezogen. Der Strangabzug erfolgt hierbei diskontinuierlich, d.h. schrittweise, wobei je nach Verfahren zwischen den einzelnen Schritten eine Pause eingehalten wird oder der Strang ein Stück zurückgeschoben wird, wobei das Zurückschieben einerseits die Wärmedehnung berücksichtigen und andererseits ein festes Verschweißen der einzelnen sich jeweils bildenden Stranghautabschnitte in der Kokille bewirken soll.

Zum Abzug des Stranges aus der Kokille sind wieder zwei verschiedene prinzipielle Anordnungen bekannt. Die erste Anordnung besteht aus Backen, die an den Strang angreifen und diesen ein Stück bewegen, wobei die Fixierung der Backen am Strang aufgehoben wird und diese wieder in die Ausgangslage zurückkehren und erneut am Strang angreifen, worauf der Bewegungsvorgang wiederholt wird. Diese Art des Antriebes ist unexakt, da einerseits große Massen, u.zw. die Backen, bewegt werden müssen, sodaß entsprechend dimensionierte Getriebe Anwendung finden, die ein relativ großes Spiel aufweisen, wobei weiters die Schwierigkeit besteht, daß die Backen nicht immer exakt an derselben Stelle den Strang erfassen, sodaß eine weitere Ungenauigkeit beim Abzug des Stranges eintritt.

Der genaue Bewegungsablauf beim Strangabzug ist jedoch nicht alleine aus Gründen der Produktionsgeschwindigkeit von besonderer Bedeutung, sondern auch für die Erreichung eines hochwertigen Stranggußproduktes bedeutsam. Erfolgt der Strangabzug derart, daß keine Verschweißung zwischen dem neu gebildeten Stranghautring und der restlichen Stranghaut stattfindet und wird die Stranghaut weiter abgezogen, so kommt es zu einem Austritt der Schmelze aus der Kokille, womit der Strangguß sofort abgebrochen werden muß.

Eine exaktere Regelung des Strangabzuges kann dann erreicht werden, wenn Greifrollen an den Strang direkt angreifen, da bei diesem Strangabzug ein ständiger Kontakt zwischen Strang und Greifrollen vorliegt, der eine Voraussetzung für den exakten Strangabzug darstellt.

Aus der DE-PS 1 583 611 ist eine Vorrichtung zum absatzweisen Fördern eines metallischen Gießstranges bekannt, wobei ein Förderrollenpaar, das über ein Getriebe angetrieben wird, alternierend an den Strang angreift und zusatzlich eine hin- und hergehende Bewegung entlang der Strangachse ausführt. Um eine Reproduzierbarkeit der Strangbewegung zu erhalten, ist zusätzlich eine Klemmvorrichtung für den Strang vorgesehen. Diese Vorrichtung ist relativ kompliziert ausgeführt und erlaubt keinen vollkommen exakten Bewegungsablauf, sodaß die bereits angeführten Nachteile auftreten.

Aus der DE-PS 1 783 032 wird eine Vorrichtung zum horizontalen Stranggießen mit einer fest stehenden Gleitkokille und einem mit Gleichstrommotor angetriebenen Greifrollenpaar zum schrittweisen Ausziehen des Stranges aus der Kokille bekannt, wobei der Gleichstrommotor mit einem Steuergerät verbunden ist und dieses in programmabhängiger Einstelldauer und Folge Impulsfolgen abgibt, welche dem Gleichstrommotor zugeführt werden. Die eigentliche Kraftübermittlung erfolgt jedoch nicht durch den Gleichstrommotor, sondern durch einen elektrohydraulischen Schrittmotor. Unter einem elektrohydraulischen Schrittmotor ist eine Kombination aus einem Schrittmotor und einem Hydraulikmotor zu verstehen, wobei der elektrische Schrittmotor ein Steuerventil antreibt, das die Druckmittelzufuhr zum Hydraulikmotor steuert, wodurch eine Regelung der Geschwindigkeit des Hydraulikmotors erreichbar ist. Diese Anordnung verfügt zwar über das entsprechende Drehmoment für den Strangabzug, jedoch auch hier ist die erforderliche Exaktheit des Abzuges nicht immer gegeben, da einerseits Flüssigkeiten nicht vollkommen inkompressibel sind, wodurch unexakte Schrittfolgen bedingt sind und weiters ist auch hier ein hoher apparativer Aufwand erforderlich.

Aus der, den Oberbegriff des Anspruchs 1 bildenden DE-PS 2 340 636 ist eine Einrichtung zum schrittweisen Ausziehen eines Stranges aus einer horizontalen Stranggießkokille bekannt, bei welcher das Greifrollenpaar von einem schrittweise arbeitenden Gleichstrommotor angetrieben wird. Zur Steuerung des Motors wird einerseits seine Drehzahl analog bestimmt und der Drehwinkel der Greifrollen digital bestimmt. Die Bewegung der Greifrollen läßt sich nicht direkt von der Umdrehungsgeschwindigkeit des Motors rückschließen, da das Kraftübertragungssystem zwischen Motor und Greifrollen ein Spiel aufweist. Mit der digitalen Bestimmung der Greifrollenbewegung kann die Bewegung des Stranges festgelegt werden, welche ihrerseits wieder zur Regelung der Umlaufgeschwindigkeit des Motors dient. Zusätzlich ist bei dieser Vorrichtung vorgesehen, daß beim Überschreiten eines vorgegebenen Drehmomentes eine Pause eingehalten wird, wodurch ein Ablösen des sich bildenden Stranghautringes von der Kokille jeweils abgewartet werden soll. Diese Vorrichtung ist kompliziert ausgestaltet und störungsanfällig, sodaß in vielen Fällen die erforderliche Betriebssicherheit nicht gegeben ist.

Ziel der Erfindung ist es, diese Nachteile zu vermeiden und eine Vorrichtung der eingangs erwähnten Art vorzuschlagen, die sich durch einfachen Aufbau auszeichnet und einen besonders exakten Abzug gewährleistet.

Erfindungsgemäß wird dies erreicht, durch eine Vorrichtung zum horizontalen Stranggießen mit fest stehender Gleitkokille, einem oder mehreren, über schrittweise arbeitenden Gleichstrommotor angetriebenen Greifrollenpaaren, die direkt am Strang angreifen, zum schrittweisen Ausziehen des Stranges aus der Kokille, wobei der Motor mit einem Steuergerät verbunden ist, das Steuerbefehle in programmabhängig einstellbarer Dauer und Folge abgibt, wobei ein den Drehwinkel des Motors digital überwachender Impulsgeber und ein diesem nachgeschalteter Vorwärts-Rückwärtszähler vorgesehen sind, die dadurch gekennzeichnet ist, daß zumindest eine Greifrolle und der Gleichstrommotor eine gemeinsame Achse aufweisen bzw. die Achsen derselben direkt miteinander gekuppelt sind und der Vorwärts-Rückwärtszähler mit einem Mikroprozessor verbunden ist, der seinerseits mit einem die für jeden Teilschritt des Motors vorgegebenen Impulse speichernden ROM verbunden ist, und der mittels des Unterschiedes zwischen dem Zählerstand und den vorgegebenen Impulsen entsprechenden Signalen, vorzugsweise über einen Digital-Analogwandler, eine Impulslängen modulierenden Gleichstromverstärker steuert, welcher den Gleichstrommotor versorgt. Bei der erfindungsgemäßen Vorrichtung ist ein direkter Zusammenhang zwischen dem Drehwinkel des Motors und der Bewegungsstrecke des Stranges gegeben, wodurch die letztere sehr einfach und exakt überwachbar ist und sich Regeleingriffe sehr exakt durchführen lassen bzw. sich diese stets reproduzierbar auswirken, wodurch eine wesentliche Voraussetzung für die Erzielung besonders exakter Schrittfolgen gegeben ist. Durch die erfindungsgemäße Kombination der direkten Kopplung von Antriebsmotor und Greifrolle mit der neuen Bewegungsablaufkontrolle läßt sich mit relativ geringem Aufwand eine sehr exakte Steuerung der Vorrichtung erzielen, bei der sich aufgrund des die Impulslängen modulierenden Gleichstromverstärkers die Längen der Impulse pro Zeiteinheit derart ändern, daß sich eine gleichmäßige Änderung der Stranggeschwindigkeit ergibt, da weiters jeder Schritt in Teilschritte zerteilt wird, sodaß das erwünschte Geschwindigkeitsprofil in jedem Schritt reproduzierbar eingehalten wird. Damit ist eine optimale Strangoberfläche zu erhalten, bei welcher auch im Bereich des Zusammenstoßes der einzelnen ringförmigen Strangabschnitte keine störenden Kerben entstehen. Sodann besteht die Möglichkeit, daß nach jedem Teilschritt eine Korrektur der Abzugstrecke mit dem nächsten Teilschritt erfolgen kann, womit jeder Schritt genau den gestellten Bedingungen entspricht.

Die hier und später gebrauchten Fachausdrücke "ROM" (read only memory) "RAM" (random access memory) sowie "Interface" haben die Bedeutung, wie sie aus Georg Franz: Fachwörter der Elektronik, Franzis-Verlag, München (1980) Seiten 78, 75 und 41,42 hervorgehen. Die später verwendete Bezeichnung "Encoder" bedeutet Verschlüsselungseinrichtung, siehe dazu "encoded" und "encoding" in De Vries: Engish-German Technical and Engineering Dictionary, McGraw-Hill, New York, 1 Ausgabe (1960), Seite 294.

Zur automatischen Steuerung des Anfahrvorganges ist es vorteilhaft, wenn der Mikroprozessor mit einem weiteren, die Schrittfolge des Anfahrvorganges speichernden ROM verbunden ist.

Um die Vorrichtung auf einfache Weise für die Verarbeitung unterschiedlicher Legierungen zu adaptieren, wobei insbesondere ohne speziell geschultes Personal das Auslangen gefunden werden soll, ist nach einem weiteren Erfindungsmerkmal vorgesehen, daß der Mikroprozessor weiters mit einem zur Vorgabe der Abzugszeit dienenden Zeitintervallgeber über einen Zeitgeber verbunden ist.

Damit läßt sich durch einfaches Einstellen einer legierungsspezifischen Abzugszeit die nötige Anpassung vornehmen, ohne daß hiezu größere Eingriffe in die Steuerung erforderlich wären.

Im folgenden wird die Erfindung an Hand der Zeichnungen näher erläutert. Es zeigen Fig. 1 ein Blockschaltbild und Fig. 2 ein Diagramm über den Geschwindigkeitsablauf während eines Schrittes.

Der Strang 1 wird schrittweise aus der Kokille 2, die mit dem Schmelzenbehälter 3 fest verbunden ist, herausgezogen. Es greift hierbei das Greifrollenpaar 4a und 4b an den Strang direkt an. Die Greifrolle 4a sitzt auf der Achse des Gleichstrommotors 5. Der Motor ist mit einem Encoder E verbunden, der 20.000 Impulse pro Motorumdrehung an den Vor- bzw. Rückwärtszähler Z abgibt. Die für jeden einzelnen Teilschritt vorgegebenen Impulse werden über das Interface 1₁ und den Mikroprozessor M mit dem ROM 1 verglichen. Je nachdem, ob die Bewegung im Vor- bzw. Rücklauf ist, vermindert oder erhöht der Mikroprozessor über das Interface 1₂ und den Digital-Analogumsetzer K und den Impulslängen modulierenden Gleichstromverstärker V die Länge der dem Motor 5 zugeführten Impulse. Der Mikroprozessor M ist weiters über einen Zeitgeber T mit dem Zeitintervallgeber W verbunden. Durch den Zeitintervallgeber W kann die Abzugzeit, welche je nach der zu verarbeitenden Legierung vorgegeben wird, eingestellt werden. Im ROM 2 ist der genaue Bewegungsablauf für den Anfahrvorgang gespeichert. Im RAM sind die Anzahl der nach vorwärts und nach rückwärts erforderlichen Teilschritte pro Schritt gespeichert.

Das Ingangsetzen erfolgt über den Ein-Ausschalter S und das Interface 1₃, wobei das Programm durch den Programmwähler P vorgegeben ist.

Der schrittweise arbeitende Gleichstrommotor hat keine eigene Achse. Der Rotor, welcher die Wicklung aufweist, die über vier Bürsten mit den Stromimpulsen versorgt werden, weist eine zylindrische Ausnehmung für die Achse der Greifrolle 4a auf. Der Außendurchmesser des Rotors beträgt ca. 70 cm und der Innendurchmesser ca. 50 cm. Durch diese Ausbildung des Motors kann auch im Anfahrvorgang des Motors ein hohes Drehmoment erreicht werden. Der Stator weist den Permanentmagnetteil auf.

Das in Fig. 2 dargestellte Diagramm zeigt die Geschwindigkeitsveränderung des Strangabzuges. Der Strang wird langsam in Bewegung gesetzt, bis eine Maximalgeschwindigkeit erreicht ist, worauf die Geschwindigkeit langsam verringert und sodann der Strang zurückgeschoben wird. Der gesamte Schritt dauert 1,1 Sekunden und die einzelnen Teilschritte liegen in einem Abstand von zumindest 1/20 Sekunde oder weniger. Durch die stetige Änderung der Stranggeschwindigkeit wird eine schockartige Bewegung des flüssigen Metalls in der Strangschale, die noch sehr dünn und damit mechanisch instabil ist, vermieden, sodaß ein homogener Aufbau des Stranges erreicht werden kann.

## Patentansprüche

1. Vorrichtung zum horizontalen Stranggießen mit fest stehender Gleitkokille, einem oder mehreren, über schrittweise arbeitenden Gleichstrommotor angetriebenen Greifrollenpaaren, die direkt am Strang angreifen, zum schrittweisen Ausziehen des Stranges aus der Kokille, wobei der Motor mit einem Steuergerät verbunden ist, das Steuerbefehle in programmabhängig einstellbarer Dauer und Folge abgibt, wobei ein den Drehwinkel des Motors digital überwachender Impulsgeber und ein diesem nachgeschalteter Vorwärts-Rückwärtszähler vorgesehen sind, dadurch gekennzeichnet, daß zumindest eine Greifrolle und der Gleichstrommotor eine gemeinsame Achse aufweisen bzw. die Achsen derselben direkt miteinander gekuppelt sind und der Vorwärts-Rückwärtszähler (Z) mit einem Mikroprozessor (M) verbunden ist, der seinerseits mit einem die für jeden Teilschritt des Motors vorgegebenen Impulse speichernden ROM (ROM 1) verbunden ist, und der mittels des Unterschiedes zwischen dem Zählerstand und den vorgegebenen Impulsen entsprechenden Signalen, vorzugsweise über einen Digital-Analogwandler (K), einen Impulslängen modulierenden Gleichstromverstärker (V) steuert, welcher den Gleichstrommotor (5) versorgt.

2. Vorrichtung nach Anspruch 1, dadurch gekennzeichnet, daß der Mikroprozessor (M) mit einem weiteren, die Schrittfolge des Anfahrstranges speichernden ROM (ROM 2) verbunden ist.

3. Vorrichtung nach Anspruch 1 oder 2, dadurch gekennzeichnet, daß der Mikroprozessor weiters mit einem zur Vorgabe der Abzugszeit dienenden Zeitintervallgeber (W) über einen Zeitgeber (T) verbunden ist.

## Claims

1. A device for horizontal continuous casting with a stationary mould, one or a plurality of pairs of withdrawal rollers driven by a d.c. motor operating stepwise, which engage directly onto the billet, for stepwise withdrawal of the billet from the mould, the motor being connected to a control apparatus which transmits control commands adjustable in respect of duration and sequence dependent on a program, there being provided a pulse emitter for digitally monitoring the angle of rotation of the motor and a forward-reverse counter arranged downstream of the pulse emitter, characterised in that at least one withdrawal roller and the d.c. motor have a common shaft or have directly interconnected shafts, and the forward-reverse counter (Z) is connected to a microprocessor (M) connected to an ROM (ROM 1) storing preset pulses for each partial pitch of the motor and controlling by means of the difference between the counter count and the signals corresponding to the preset pulses, preferably via a digital analog transducer (K), a pulse length modulating d.c. amplifier (V), supplying the d.c. motor (5).

2. A device according to claim 1, characterised in that the microprocessor (M) is connected to an additional ROM (ROM 2) storing the step sequence of the starting billet.

3. A device according to claim 1 or 2, characterised in that the microprocessor is further connected to a time interval transmitter (W) for presetting the withdrawal time via a time signaltransmitter (T).

## Revendications

1. Dispositif pour la coulée continue horizontale avec lingotière de glissement fixe, une ou plusieurs paires de galets preneurs entraînés par l'intermediaire d'un moteur à courant continu fonctionnant pas à pas, qui s'appliquent directement à la barre pour retirer pas à pas la barre de la lingotière, le moteur étant relié à un appareil de commande qui émet des ordres de commande avec une durée et une succession réglables sous la dépendance d'un programme, un transmetteur d'impulsion qui surveille numériquement l'angle de rotation du doteur et un compteur à double sens branché après celui-ci étant prévus, caractérisé par le fait qu'au moins un galet preneur et le moteur à courant continu présentent un axe commun ou que les axes de ceux-ci sont directement accouplés entre eux et que le compteur à double sens (Z) est relié à un microprocesseur (M) qui de son côté est relié à une ROM (ROM 1) mémorisant les impulsions prescrites pour chaque pas partiel du moteur, et qui, au moyen de la différence entre le compte du compteur et des signaux correspondant aux impulsions prescrites, de préférence par l'intermédiaire d'un convertisseur numérique- analogique (K), commande un amplificateur de courant continu (V) modulant des longueurs d'impulsion, qui alimente le moteur à courant continu (5).

2. Dispositif selon la revendication 1, caractérisé par le fait que le microprocesseur (M) est relié à une autre ROM (ROM 2) mémorisant la succession de pas du processus de démarrage.

3. Dispositif selon l'une des revendications 1 et 2, caractérisé par le fait que le microprocesseur est en outre relié, par l'intermédiaire d'un rythmeur (T), à un organe de fixation d'intervalle de temps (W).
